# EUROPÄISCHE PATENTSCHRIFT

(11) **EP 0 640 791 B1**
(45) Veröffentlichungstag und Bekanntmachung des Hinweises auf die Patenterteilung: **25.03.1998**
(21) Anmeldenummer: 94111350.8
(22) Anmeldetag: 21.07.1994
(51) Int. Cl.: F21V 21/34, H01R 25/14

(54) **Bausatz zur Ausbildung einer Leuchtenanordnung**
Building set for forming a lighting system
Ensemble d'éléments pour la formation d'un système d'éclairage

(30) Priorität: 30.08.1993 DE 9312965 U
(43) Veröffentlichungstag der Anmeldung: 01.03.1995
(73) Patentinhaber: Grau, Tobias, D-22765 Hamburg (DE)
(72) Erfinder: Grau, Tobias, D-22765 Hamburg (DE)
(74) Vertreter: Schmidt-Bogatzky, Jürgen, Dr. Ing.

(56) Entgegenhaltungen:
- EP-A- 0 541 428
- FR-A- 2 685 947

## Beschreibung

Die Erfindung betrifft einen Bausatz zur Ausbildung einer Leuchtenanordnung, bei der die Leuchten in als Schienenpaar ausgebildeten Schienen mit Stromleitern festgeklemmt werden, die von der Decke mit mindestens zwei Abhängstangen abgehängt sind, wobei zur Stromversorgung der Schienen mindestens ein Niederspannungs-Transformator vorgesehen ist.

Ein derartiger Bausatz für eine Leuchtenanordnung ist durch die FR-A-2 685 947 bekannt. Bei dieser Leuchtenanordnung besteht das Schienenpaar aus elektrisch leitenden Schienen mit polygonalem Querschnitt, die durch einen isolierenden Mittelstreifen voneinander getrennt sind. Die Schienenpaare werden durch Haltestücke an den Abhängstangen zusammengehalten. Die Halter der Leuchten sind auf den Schienenpaaren angeordnet. Bei dieser bekannten Leuchtenanordnung besteht der Nachteil, daß durch die Haltestücke der Abhängstangen und die Halter der Leuchten wie auch durch die Schienenverbindungsstücke die Leuchtenanordnung optisch zerklüftet wirkt. Außerdem müssen die Stromanschlußkabel von dem Niederspannungs-Transformator freihängend zu den Schienen geführt werden, was optisch ebenfalls störend wirkt. Außerdem besteht die Gefahr, daß z.B. bei einer Reinigung der Leuchtenanordnung die Verbindung der Stromanschlußkabel mit den Schienen leicht unterbrochen werden kann.

Demgegenüber ist es die Aufgabe der Erfindung, einen Bausatz der genannten Art so auszubilden, daß die mit dem Bausatz hergestellte Leuchtenanordnung keine frei hängenden Stromanschlußkabel und glattflächige Schienenoberflächen aufweist, ohne das Haltestücke von Abhängstangen und Halter der Leuchten sowie Schienenverbindungsstücke gegenüber der Ebene der Schienen vorragen.

Erfindungsgemäß erfolgt die Lösung der Aufgabe durch die Merkmale des kennzeichnenden Teils des Anspruchs 1. Vorteilhafte Ausgestaltungen der Erfindung werden in den abhängigen Ansprüchen beschrieben.

Der erfindungsgemäße Bausatz wird nachstehend am Beispiel der in den Zeichnungen dargestellten Bauelemente für eine Leuchtenanordnung näher erläutert. Es zeigt
- Fig. 1 und 2: die Verbindung der Schienen der Leuchtenanordnung mit einem Niederspannungs-Transformator, der an einer Decke befestigbar ist,
- Fig. 3: einen Endabschnitt der Schienen nach Fig. 1 und 2 in der Draufsicht,
- Fig. 4 bis 6: eine Abhängstange mit Schienenverbinder für die Schienen nach Fig. 1 bis 3,
- Fig. 7 bis 9: einen Deckeneinbau-Niederspannungs-Transformator mit zwei Abhängstangen mit Kontaktstücken für die Schienen in einer Seitenansicht, Queransicht und Draufsicht,
- Fig. 10 bis 15: einen Adapter für Leuchten in verschiedenen Ansichten.

Der Bausatz zur Ausbildung einer Leuchtenanordnung besteht aus einem aus zwei Schienen 2 gebildeten Schienenpaar 1, mindestens zwei Abhängstangen 10, die mit dem Schienenpaar 1 verbindbar sind, mindestens einem Niederspannungs-Transformator 12, der mit den Niederspannungs-Stromleitern der Schienen 2 in Wirkverbindung bringbar ist und Leuchten 8, die mittels eines Adapters 26 an dem Schienenpaar 1 festklemmbar sind.

Die Schienenkörper 3 der Schienen 2 weisen nebeneinander zwei zur gleichen Seite des Schienenkörpers 3 offene Ausnehmungen 4, 5 auf. In der Ausnehmung 5 befinden sich im Abstand voneinander und einander gegenüberliegend zwei Niederspannungs-Stromleiter 6. An den Ausnehmungen 4 der Schienen 2 sind parallel zueinander zwei den Querschnitt der Ausnehmungen 4 verkleinernde Zungen 13 angeordnet. Die Zungen 13 können von Köpfen 14 von Schraubbolzen 15 hintergriffen werden, die in Distanzscheiben 16 von Schienenverbindern 7 angeordnet sind. Jede Distanzscheibe 16 eines Schienenverbinders 7 ist mit einer Abhängstange 10 verbunden, die an einer Decke 9 befestigt werden kann. Zur Lagefixierung der Schienen 2 an den Distanzscheiben 16 sind an diesen einander gegenüberliegend und parallel zueinander zwei im Querschnitt rechteckförmige Stege 17 ausgebildet, die zwischen die Zunge 13 in die Ausnehmungen 4 steckbar sind (Fig. 1 bis 4).

Zur Stromversorgung der Niederspannungs-Stromleiter 6 dient mindestens ein Niederspannungs-Transformator 12. Bei der Ausführung nach Fig. 2 sind zwei Niederspannungs-Transformatoren 12 in einem Gehäuse 22 angeordnet, das mit der Decke 9 verbunden ist. Jeder Niederspannungs-Transformator 12 ist mittels einer Stange 20 über ein an dieser ausgebildetes Kontaktstück 21 mit den Stromleitern 6 in den Ausnehmungen 6 der Schienen 2 verbunden.

Die Distanzscheiben 16 der Schienenverbinder 7 sind mit den Abhängstangen 10 mittels jeweils einer Schraube 18 höhenverstellbar verbunden. Zwischen den Distanzscheiben 16 und den Abhängstangen 10 ist dabei jeweils eine elastische Muffe 19 aus Gummi od. dgl. angeordnet. Diese Muffe 19 verdeckt die Schraube 18. Die Stangen 20 der Niederspannungs-Transformatoren 12 sind ebenfalls längeneinstellbar an dem Gehäuse 22 bzw. dem Transformatorgehäuse angeordnet, so daß die Schienen 2 einer Leuchtenanordnung horizontal genau ausgerichtet werden können.

Der Niederspannungs-Transformator 12 kann auch in einer Decke 9 angeordnet und mittels einer Deckenplatte 23 abgedeckt werden (Fig. 7 und 8). Hierbei sind dann Halter 24 vorgesehen, die den Niederspannungs-Transformator 12 in der gewünschten Stellung in der Decke 9 halten. Die Halter 24 sind in dem in Fig. 7 dargestellten Beispiel als Haltefedern 25 ausgebildet. Deren dem Niederspannungs-Transformator 12 zugewandte Endabschnitte 29 können zur Halterung des Niederspannungs-Transformators 12 in in dessen Gehäuse ausgebildete Ausnehmungen 30 eingeschoben werden.

Um die Leuchten 8 mit dem Schienenpaar 1 verbinden zu können, ist jeweils ein Adapter 26 vorgesehen. Dieser weist übereinander und einander gegenüberliegend jeweils zwei Stege 27, 27; 28, 28 auf, von denen die oberen Stege 27, 27 zwischen den Zungen 13 liegend in die Ausnehmungen 4 der jeweiligen Schiene 2 eingreifen und die unteren Stege 28, 28 als Stromkontaktstege an den Niederspannungs-Stromleitern 6 zur Anlage bringbar sind. Die Leuchten 8 können z. B. mittels höhenverstellbarer Seile mit dem Adapter 26 verbunden sein (Fig. 10 bis 12) oder aber auch als schwenkbarer Strahlerkopf mittels eines drehbaren Rohres 31 mit dem Adapter 26 verbunden sein (Fig. 13 bis 15). Das Rohr 31 dient zur Halterung der als Strahlerkopf ausgebildeten Leuchte 8 und zur Aufnahme des Stromkabels, das vom Adapter 26 zum Strahlerkopf führt.

## Patentansprüche

1. Bausatz zur Ausbildung einer Leuchtenanordnung, bei der die Leuchten (8) in als Schienenpaar (1) ausgebildeten Schienen mit Stromleitern festgeklemmt werden, die von der Decke (9) mit mindestens zwei Abhängstangen (10) abgehängt sind, wobei zur Stromversorgung der Schienen mindestens ein Niederspannungs-Transformator (12) vorgesehen ist, dadurch gekennzeichnet, daß die Schienen (2) eines jeden Schienenpaares (1) nebeneinander zwei zur gleichen Seite des Schienenkörpers (3) offene Ausnehmungen (4, 5) aufweisen, wobei in der einen Ausnehmung (5) im Abstand voneinander und einander gegenüberliegend zwei Niederspannungs-Stromleiter (6) angeordnet sind, und die andere Ausnehmung (4) zur Halterung von Leuchten (8) und der Schienen (2) an einem Schienenverbinder (7) dient, daß an den der Decke (9) abgewandten Endabschnitten (11) der Abhängstangen (10) jeweils ein Schienenverbinder (7) zur lagefixierenden Verbindung der Schienen (2) angeordnet ist, und daß der mindestens eine Niederspannungs-Transformator (12) über Stangen (20) mit den Niederspannungs-Stromleitern (6) in den Schienen (2) verbindbar ist.

2. Bausatz nach Anspruch 1, dadurch gekennzeichnet, daß an den Ausnehmungen (4) der Schienen (2) parallel zueinander zwei den Querschnitt der Ausnehmungen (4) verkleinernde Zungen (13) angeordnet sind, die von den Köpfen (14) von Schraubbolzen (15) hintergreifbar sind, die in der Distanzscheibe (16) eines jeden Schienenverbinders (7) angeordnet sind.

3. Bausatz nach Anspruch 2, dadurch gekennzeichnet, daß an den Distanzscheiben (16) einander gegenüberliegend parallel zueinander zwei im Querschnitt rechteckförmige Stege (17) ausgebildet sind, die zwischen den Zungen (13) in die Ausnehmungen (4) steckbar sind.

4. Bausatz nach Anspruch 1 bis 3, dadurch gekennzeichnet, daß die Distanzscheiben (16) der Schienenverbinder (7) mit den Abhängstangen (10) mittels jeweils einer Schraube (18) höhenverstellbar verbindbar sind.

5. Bausatz nach Anspruch 4, dadurch gekennzeichnet, daß zwischen Distanzscheibe (16) und Abhängstange (10) jeweils eine elastische Muffe (19) aus Gummi od. dgl. angeordnet ist.

6. Bausatz nach Anspruch 1, dadurch gekennzeichnet, daß jede Ausnehmung (5) mit Niederspannungs-Stromleitern (6) über ein an einer Stange (20) ausgebildetes Kontaktstück (21) mit einem Niederspannungs-Transformator (12) verbunden ist.

7. Bausatz nach Anspruch 6, dadurch gekennzeichnet, daß die Stangen (20) längeneinstellbar mit jeweils einem Niederspannungs-Transformator (12) oder gemeinsam mit einem Niederspannungs-Transformator (12) verbunden sind.

8. Bausatz nach Anspruch 7, dadurch gekennzeichnet, daß der Niederspannungs-Transformator (12) bzw. die Niederspannungs-Transformatoren (12) in einem Gehäuse (22) angeordnet sind, das mit der Decke (9) verbindbar ist.

9. Bausatz nach Anspruch 7, dadurch gekennzeichnet, daß der Niederspannungs-Transformator (12) mittels Haltern (24) in einer Decke (9) lösbar befestigbar und sichtseitig mittels einer Deckenplatte (23) abdeckbar ist.

10. Bausatz nach Anspruch 9, dadurch gekennzeichnet, daß die Halter (24) als Haltefedern (25) ausgebildet sind.

11. Bausatz nach Anspruch 1 und 2, dadurch gekennzeichnet, daß jede Leuchte (8) mittels eines Adapters (26) mit dem Schienenpaar (1) verbindbar ist, der übereinander und einander gegenüberliegend jeweils zwei Stege (27, 27; 28, 28) aufweist, von denen die oberen Stege (27, 27) zwischen den Zungen (13) liegend in die Ausnehmungen (4) der Schienen (2) eingreift und die unteren Stege (28, 28) als Stromkontaktstege an die Niederspannungs-Stromleiter (6) in den Ausnehmungen (5) der Schienen (2) zur Anlage bringbar sind.

## Claims

1. A mounting unit of a lighting system, in which the lamps (8) are clamped into rails arranged as a pair of rails (1) having conductors, and are suspended from a ceiling (9) by means of at least two suspension rods (10), whereby at least one low-voltage transformer (12) is provided as a means of supplying the rails with power, characterised in that the rails (2) of each pair of rails (1) have, adjacent to one another, two open recesses (4, 5) to the same side of the rail body (3) and two low-voltage conductors (6) are arranged lying opposite one another and at a distance apart from one another in the one recess (5) and the other recess (4) is used to retain lamps (8) and the rails (2) on a rail connector (7), a rail connector (7) is arranged on each of the end portions (11) of the suspension rods (10) facing away from the ceiling (9) providing a mounting connector for the rails (2), and the at least one low-voltage transformer (12) can be connected via pins (20) to the low-voltage conductors in the rails (2).

2. A mounting unit as claimed in claim 1, characterised in that two tongues (13) which reduce the cross-section of recesses (4) are arranged parallel with one another on the recesses (4) of the rails (2) and can be engaged from the rear by the heads (14) of bolts (15) arranged in a spacing ring (16) of each rail connector (7).

3. A mounting unit as claimed in claim 2, characterised in that two pins (17) of a rectangular cross-section are arranged lying parallel with one another on spacing rings (16) and can be inserted in the recesses (4) between the tongues (13).

4. A mounting unit as claimed in claims 1 to 3, characterised in that the spacing rings (16) of the rail connector (7) can each be connected to the suspension rods (10) by means of a screw (18) so as to be height-adjustable.

5. A mounting unit as claimed in claim 4, characterised in that an elastic collar (19) made from rubber or similar is arranged respectively between spacing ring (16) and suspension rod (10).

6. A mounting unit as claimed in claim 1, characterised in that each recess (5) containing low-voltage conductors (6) is connected via a contact-piece (21) on a pin to a low-voltage transformer (12).

7. A mounting unit as claimed in claim 6, characterised in that the rods (10) are adjustable in length and are each connected to a low-voltage transformer (12) or jointly to a low-voltage transformer (12).

8. A mounting unit as claimed in claim 7, characterised in that the low-voltage transformer (12) or the low-voltage transformers (12) is/are arranged in a housing which can be joined to the ceiling (9).

9. A mounting unit as claimed in claim 7, characterised in that the low-voltage transformer (12) can be detachably secured in a ceiling (9) by means of holders (24) and can be covered on the visible side by means of a covering plate (23).

10. A mounting unit as claimed in claim 9, characterised in that the holders (24) are spring clamps (25).

11. A mounting unit as claimed in claims 1 and 2, characterised in that each lamp (8) can be connected to the pair of rails (1) by means of an adapter (26), having lying one above the other and facing one another two pins (27, 27; 28, 28), the upper of which pins (27, 27) lie between the tongues (13) engaging in the recesses (4) of the rails (2) whilst the lower pins (28, 28) can be mounted as power contact pins to the low-voltage conductors (6) in the recesses (5) of the rails (2).

## Revendications

1. Jeu de pièces pour réaliser un dispositif d'éclairage, dans le cas duquel les lampes (8) sont bloquées dans des rails réalisés par paires (1) et comportant des conducteurs électriques, qui sont suspendus au plafond (9) avec au moins deux tiges de suspension (10), en prévoyant, pour l'alimentation des rails en courant, au moins un transformateur basse tension (12), caractérisé en ce que les rails (2) de chaque paires de rails (1) présente l'un à côté de l'autre deux évidements (4, 5) ouverts du même côté du corps (3) des rails, étant entendu que, dans l'un des évidements (5), sont disposés, à une certaine distance l'un de l'autre et en face l'un de l'autre, deux conducteurs de courant basse tension (6), et que l'autre évidement (4) sert de support de lampes (8) et des rails (2) sur un connecteur de rails (7), en ce que, sur chacune des sections d'extrémité (11) des tiges de suspension (10), situées du côté opposé au plafond (9), est disposé un connecteur de rails (7) pour fixer la position des rails (2) au moyen de tiges (20), et en ce qu'au moins un transformateur basse tension (12) peut être relié aux conducteurs de courant basse tension (6).

2. Jeu de pièces suivant la revendication 1, caractérisé en ce que, sur les évidements (4) des rails (2) sont disposées, parallèlement l'une à l'autre, deux languettes (13) qui réduisent la section des évidements (4) et qui peuvent être reprises par derrière par les têtes (14) de boulons filetés (15), disposés dans le disque écarteur (16) de chacun des connecteurs de rails (7).

3. Jeu de pièces suivant la revendication 2, caractérisé en ce que, sur les disques écarteurs (16), sont réalisés, placés l'un en face de l'autre et parallèlement l'un à l'autre, deux barreaux (17) de section rectangulaire, qui peuvent s'emboîtées dans les évidements (4), entre les languettes (13).

4. Jeu de pièces suivant l'une des revendication 1 à 3, caractérisé en ce que les disques écarteurs (16) des connecteurs de rails (7) peuvent être reliés aux tiges de suspension (10), chaque fois au moyen d'une vis (18), avec possibilité de réglage en hauteur.

5. Jeu de pièces suivant la revendication 4, caractérisé en ce qu'entre les disques écarteurs (16) et les tiges de suspension (10), est chaque fois disposé un manchon élastique (19) en caoutchouc ou similaire.

6. Jeu de pièces suivant la revendication 1, caractérisé en ce que chaque évidement (5) comportant des conducteurs de courant basse tension (6) est relié à un transformateur (12) basse tension par l'intermédiaire d'une pièce de contact (21) réalisée sur une tige (20).

7. Jeu de pièces suivant la revendication 6, caractérisé en ce que les tiges (20) sont, en étant réglables en longueur, reliées individuellement à un transformateur (12) basse tension, ou ensemble à un transformateur (12) basse tension.

8. Jeu de pièces suivant la revendication 7, caractérisé en ce que le ou les transformateurs (12) basse tension sont disposés dans un boîtier (22) pouvant être relié au plafond (9).

9. Jeu de pièces suivant la revendication 7, caractérisé en ce que le transformateur (12) basse tension peut être fixé, de façon démontable, au plafond (9) au moyen de supports (24) et peut être recouvert au moyen d'une plaque de plafond (23)..

10. Jeu de pièces suivant la revendication 9, caractérisé en ce que le support (24) est réalisé sous la forme d'un ressort de maintien (25).

11. Jeu de pièces suivant la revendication 1 et la revendication 2, caractérisé en ce que chaque lampe (8) peut être reliée, au moyen d'un adaptateur (26), à la paire de rails (1), qui présente, les unes au-dessus des autres et se faisant face, chaque fois deux barrettes (27, 27; 28, 28), les barrettes supérieures (27, 27), placées entre les languettes (13), s'engageant dans les évidements (4) des rails (2) et les barrettes inférieures (28, 28), pouvant, en tant que barrettes de contact électrique, être mises en contact avec les conducteurs de courant basse tension (6) dans les évidements (5) des rails (2).
